# EUROPÄISCHE PATENTSCHRIFT

(11) **EP 1 659 895 B1**
(45) Veröffentlichungstag und Bekanntmachung des Hinweises auf die Patenterteilung: **11.07.2012**
(21) Anmeldenummer: 04741226.7
(22) Anmeldetag: 23.07.2004
(51) Int. Cl.: A44B 18/00

(54) **HAFTVERSCHLUSSTEIL**
ADHESIVE CLOSING PART
PIECE DE FERMETURE PAR ADHERENCE

(30) Priorität: 06.09.2003 DE 10341152
(43) Veröffentlichungstag der Anmeldung: 31.05.2006
(73) Patentinhaber: Gottlieb Binder GmbH & Co. KG, 71088 Holzgerlingen (DE)
(72) Erfinder: POULAKIS, Konstantinos, 71157 Hildrizhausen (DE)
(74) Vertreter: Bartels, Martin Erich Arthur
(86) Internationale Anmeldenummer: PCT/EP2004/008214
(87) Internationale Veröffentlichungsnummer: WO 2005/023040

(56) Entgegenhaltungen:
- EP-A- 0 439 969
- DE-A- 10 039 940
- US-A- 5 110 649
- US-A- 5 180 618
- US-B1- 6 596 371

## Beschreibung

Die Erfindung betrifft ein Haftverschlußteil mit einem Trägerband mit auf diesem angeordneten Verhakungselementen.

Derartige Haftverschlußteile werden vielfältigst eingesetzt, beispielsweise in der Kraftfahrzeugtechnik, der Bodenverlegetechnik, für Bekleidung jedweder Art und für spezielle Anwendungen im Maschinenbau. Die Haftverschlüsse haben sich auf diesen Gebieten als eine lösbare und funktionssichere Verbindungs- und Verschlußtechnik bewährt. Sofern solche Haftverschlußteile für Flug- und Fahrgastsitze eingesetzt werden, dienen sie dazu, Sitzbezüge an Schaumkörperteilen zu befestigen, wobei die einen Haftverschlußteile in das Polsterschaummaterial beim Herstellen des jeweiligen Sitzes mit eingeschäumt werden und das Haftverschlußteil mit den korrespondierenden Verhakungselementen am Polsterbezugmaterial festgelegt, insbesondere festgenäht wird. Für die Herstellung der Schaumkörperteile werden die Haftverschlußteile in sog. Aufnahmepfeifen einer Einschäumform eingelegt und durch Einbringen von Schaummaterial in die freien Querschnitte der Einschäumform, vorzugsweise von PU-Schaum, werden die Haftverschlußteile beim Einschäumvorgang an den Schaumkörperteilen befestigt. Die eingesetzten Pfeifen stehen in der Regel über die sonstigen Wandungen der Einschäumform vor und bilden so später im Schaumkörperteil nutartige Vertiefungen, in die der Polsterbezugstoff mit dem anderen korrespondierenden Haftverschlußteil dann eingreift. Auf diese Art und Weise lassen sich Naht- und Formgeometrien am jeweiligen Sitz nachvollziehen.

Durch die DE-A-199 56 011 ist ein Haftverschlußteil für eine dahingehende Verwendung im Sitzbereich bekannt mit einem Trägerband und auf dem Trägerband angeordneten Verhakungselementen, wobei das Trägerband mindestens ein biegesteifes Verstärkungselement aufweist, das sich vorzugsweise in der Art eines Biegedrahtes längs des Trägerbandes erstreckt. Mit dieser bekannten Lösung ergeben sich in Schäumformen bessere Verlegeeigenschaften für Haftverschlußteile und aufgrund der Biegesteifigkeit des Verstärkungselementes behalten die einmal in der jeweiligen Einschäumform eingelegten Haftverschlußteile ihre dortige Lage bei. Bei der bekannten Lösung wird das streifenförmige Abdeckband bündig und einlagig auf die Oberseite der Einschäumform aufgelegt, so dass nicht ausgeschlossen werden kann, dass beim eigentlichen Einschäumvorgang, vorzugsweise mittels Polyurethanschaum, dieser das Abdeckband von den Randseiten der Einschäumform abhebt und dergestalt in das Innere der kanalförmigen Einschäumform eindringt, in der das Trägerband mit Biegedraht und den Verhakungselementen aufgenommen ist. Ein Eindringen des Schaumes in die Zwischenbereiche der Verhakungselemente macht aber deren Verschlußfähigkeit hinfällig, so dass diese für einen wirksamen Eingriff mit korrespondierenden Verschlußelementen der jeweils anderen Komponente nicht mehr wirksam zur Verfügung stehen können, was insgesamt die Haftcharakteristik der bekannten Haftverschlußteile reduziert.

Um diesem Nachteil zu begegnen, ist in der DE-A-100 39 940 bei einem gattungsgemäßen Haftverschlußteil bereits vorgeschlagen worden, ein Abdeckband vorzusehen, das breiter ist als das Trägerband, wobei die beiden freien Seitenrandbereiche des Abdeckbandes in Richtung auf das Trägerband hin längs einer in Längsrichtung verlaufenden Falzlinie über sich selbst umgefaltet sind, so dass die Endränder der freien Seitenrandbereiche des Abdeckbandes den Längsrändern des Trägerbandes zugekehrt sind. Hierdurch weist das Abdeckband beidseitig eine Art Dichtlippe auf, die sich jeweils längs des die Verhakungselemente aufweisenden Bereiches erstreckt, und an den Wandteilen der Einschäumform anliegt, die die Formmulde umgeben, in der die Verhakungselemente während des Schäumvorganges aufgenommen sind. Durch das in die Einschäumform eingebrachte Schaummaterial wird diese Dichtlippe gegen die zugekehrten Wandteile der Form angedrückt, wobei die Dichtlippe sich aufgrund der gewissen Nachgiebigkeit im Bereich der Falzlinie, an die die Dichtfläche bildenden Wandbereiche anschmiegt, so dass die gewünschte Verbesserung der Abdichtwirkung als Schaumbarriere erzielt wird. Um dem Haftverschlußteil wiederum eine gewisse Biegesteifigkeit zu verleihen, was die Handhabung beim Einlegen in die Einschäumform deutlich erleichtert, weist auch diese bekannte Lösung ein biegesteifes Element in Form eines Biegedrahtes auf.

Trotz dieser Dichtlippenausbildung kann es auch bei dieser bekannten Lösung ungewollt zu einem Eindringen von Schaummaterial in Richtung der Verhakungselemente kommen und insbesondere hat es sich gezeigt, dass die bekannte Lösung dort ihre Grenzen findet, wo die Einschäumform aus gestalterischen Gründen eine solche Ausgestaltung aufweist, bei der die bekannte Lösung mit ihren Seitenrandbereichen nicht bündig und eben mit der Oberseite einer Einschäumform abschließt.

Aus der US 5 110 649 A ist ein Haftverschlußteil mit einem Trägerband bekannt mit auf diesem angeordneten Verhakungselementen sowie mit einem das Trägerband auf der von den Verhakungselementen abgewandten Seite überdeckenden Abdeckband in Form einer dünnen Schaumschicht, das breiter ist als das Trägerband, wobei sich freie Seitenrandbereiche des Abdeckbandes beidseits über die zugeordneten Längsränder des Trägerbandes hinaus erstrecken. Darüber hinaus weist das bekannte Haftverschlußteil ein weiteres Abdeckband in Form eines offenmaschigen Gitterstoffes auf, das sich mit seinen freien Seitenrandbereichen gleichfalls über die zuordenbaren Längsränder des Trägerbandes hinaus erstreckt. Das Haftverschlußteil ist in ein kanalartiges Einschäumwerkzeug einlegbar und hierbei zumindest mit den beiden Seitenrandbereichen des in Form einer dünnen Schaumschicht ausgeführten Abdeckbandes in Anlage mit den Seitenwänden des Einschäumwerkzeuges bringbar. Hierbei erstrecken sich die Seitenrandbereiche des in Form einer dünnen Schaumschicht ausgeführten Abdeckbandes in einem Winkel von ungefähr 45° Grad gegenüber der Horizontalen. Während das in Form des offenmaschigen Gitterstoffs ausgeführte Abdeckband dazu bestimmt ist, von einzubringendem Formschaum durchdrungen und in diesen eingebettet zu werden, soll bei der bekannten Lösung in das als dünne Schaumschicht ausgeführte Abdeckband der Formschaum nur bis in eine begrenzte Tiefe eindringen. Dergestalt soll anschließend ein weiteres Vordringen des Formschaums in Richtung des Trägerbandes mit den darauf angeordneten Verhakungselementen durch das als dünne Schaumschicht ausgeführte Abdeckband verhindert sein.

Ausgehend von diesem Stand der Technik liegt der Erfindung die Aufgabe zugrunde, die bekannten Haftverschlußteile dahingehend weiter zu verbessern, dass unter Beibehalten ihrer Vorteile sie noch eine bessere Abdichtwirkung gegenüber dem in einer Einschäumform einzubringenden Formschaum aufweisen und dass sie darüber hinaus sich an eine Vielzahl von Geometrien einer vorgebbaren Einschäumform anpassen lassen. Eine dahingehende Aufgabe löst ein Haftverschlußteil mit den Merkmalen des Patentanspruches 1 in seiner Gesamtheit.

Dadurch, dass gemäß Inhalt des Patentanspruches 1 mindestens ein weiteres Abdeckband vorhanden ist, das sich mit seinen freien Seitenrandbereichen gleichfalls über die zuordenbaren Längsränder des Trägerbandes hinaus erstreckt, ist zusätzlich zu dem ersten Abdichtsystem in Form eines überstehenden Abdeckbandes mindestens ein weiteres vergleichbares Abdichtsystem realisiert, so dass, sollte das erste dem Schaum zunächst zugewandte Abdecksystem versagen, das zweite Abdecksystem die abdichtende Wirkung gegenüber dem Formschaum übernehmen kann. Als besonders vorteilhaft für die Wirksamkeit der Abdichtung hat es sich hierbei erwiesen, dass sich bei in das Einschäumwerkzeug eingelegtem Haftverschlußteil die Seitenrandbereiche des das Trägerband auf der von den Verhakungselementen abgewandten Seite überdeckenden Abdeckbandes gegenüber der Horizontalen in einem Winkelbereich zwischen 20 Grad bis 45 Grad und dass sich die Seitenrandbereiche mindestens eines weiteren Abdeckbandes gegenüber der Horizontalen in einem Winkelbereich von 30 bis 60 Grad erstrecken. Auch hat es sich gezeigt, dass das jeweilige Abdeckband in seiner geometrischen Flächenausgestaltung frei gestaltet werden kann, so dass mit der erfindungsgemäßen Lösung sich ein größerer Varianzbereich an Einschäumformen und deren Querschnitten beherrschen läßt.

Bei einer bevorzugten Ausführungsform des erfindungsgemäßen Haftverschlußteils ist dabei vorgesehen, die jeweiligen in einer Stapelfolge übereinander angeordneten Abdeckbänder in ihrer Breite unterschiedlich auszubilden. Vorzugsweise ist dabei ferner vorgesehen, dass in der Gebrauchsstellung des Haftverschlußteils das in der Stapelfolge jeweils oben liegende Abdeckband um ein Viertel bis um die Hälfte, vorzugsweise etwa ein Drittel, breiter ist als das unmittelbar nachfolgende, darunterliegende Abdeckband.

Bei einer weiteren, besonders bevorzugten Ausführungsform weisen das jeweilige Abdeckband, das Trägerband, die Verhakungselemente und/oder das Klebstoffmittel zumindest teilweise ferromagnetische Eigenschaften auf, so dass das Haftverschlußteil mit Hilfe einer magnetischen Halteeinrichtung an der Einschäumform in Stellung gehalten werden kann, beispielsweise durch Permanentmagnetleisten in der Einschäumform oder in der sog. Aufnahmepfeife der Einschäumform, die in Ausrichtung des bandartigen Haftverschlußteils dort eingebettet sind.

Um dem an sich flexiblen Haftverschlußteil mit seinen Komponenten eine gewisse Biegesteifigkeit zu verleihen, was die Handhabung des Haftverschlußteils beim Einlegen in die Einschäumform bzw. in die Einschäumpfeife deutlich erleichtert, und zwar insbesondere dann, wenn vorgegebene Längen des Haftverschlußteils in komplizierten dreidimensionalen Strukturen in die betreffende Einschäumform einzulegen sind, kann in die zwischen Abdeckband und Trägerband befindliche Klebstoffschicht ein Versteifungsprofil eingebettet sein. Hierbei kann es sich um einen Eisendraht handeln, der gegen Korrosion mit einer Beschichtung versehen, insbesondere verzinkt ist. Bei Verwendung eines ferromagnetischen Versteifungsdrahtes kann dieser auch zur magnetischen Lagesicherung des Haftverschlußteils an der Einschäumform mit beitragen.

Die Verhakungselemente des erfindungsgemäßen Haftverschlußteils können aus stengel-, haken-, schlaufen-, flausch- oder pilzartigen Verschlußteilen gebildet sein.

Im folgenden wird eine Ausführungsform des erfindungsgemäßen Haftverschlußteils anhand der Zeichnung näher erläutert. Dabei zeigen in prinzipieller und nicht maßstäblicher Darstellung die
- Fig.1: eine stirnseitige Ansicht auf das erfindungsgemäße Haftverschlußteil;
- Fig.2: eine stirnseitige Ansicht auf einen Teil einer Einschäumform (Einschäumpfeife) mit eingesetztem Haftverschlußteil gemäß der Darstellung nach der Fig.1 in Gebrauchsstellung.

Das erfindungsgemäße Haftverschlußteil weist ein Trägerband 10 auf. Auf der einen Seite des Trägerbandes 10 sind in Reihen nebeneinander und hintereinander angeordnete Verhakungselemente 12 vorhanden. Beispielsweise kann es sich bei dem Haftverschlußteil um einen sog. Mikrohaftverschluß handeln, bei dem 200 bis 400 Verhakungselemente pro cm² an einem Trägerband 10 mit einer Dicke von 0,1 bis 0,3 mm vorgesehen sind. Ein Verfahren zum Herstellen des Trägerbandes eines derartigen Mikrohaftverschlusses ist beispielhaft in der DE-C-198 28 856 offenbart. Bei diesem bekannten Verfahren wird ein thermoplastischer Kunststoff mittels eines Extrusionswerkzeuges dem Spalt zwischen einem Druckwerkzeug und einem Formwerkzeug zugeführt, bei dem als formgebendes Element ein durchgehende Hohlräume aufweisendes Sieb verwendet wird und bei dem die Verhakungselemente durch den in den Hohlräumen des Siebes zumindest teilweise erhärtenden Kunststoff gebildet wird. Neben dem genannten Siebformgebungsverfahren kann auch ein sonstiges Extrusions- oder Gießverfahren zur Herstellung des Trägerbandes 10 mit Verhakungselementen 12 eingesetzt werden.

Das Trägerband 10 weist ein biegesteifes profilartiges Versteifungselement auf, das sich längs der gesamten Länge des Trägerbandes 10 erstreckt. Dieses Versteifungsprofil besteht beim gezeigten Ausführungsbeispiel aus einem Draht 14, insbesondere in Form eines Metalldrahtes. Diese Draht 14 ist über ein schichtförmiges Klebstoffmittel 16 mit dem Trägerband 10 auf dessen den Verhakungselementen 12 abgewandten Rückseite fest verbunden. Das genannte schichtartige Klebstoffmittel 16 kann beispielsweise aus einem feuchtigkeitsvernetzenden Polyurethan (PU) bestehen, aber auch ein Acrylat-Klebstoff oder ein sonstiges geeignetes Klebstoffmittel sein. Das Klebstoffmittel 16 deckt im wesentlichen die eine Seite des Trägerbandes 10 ab und ist mit diesem fest verbunden. Die Durchmesserverhältnisse sind dabei derart gewählt, dass die Dicke des Klebstoffmittelauftrages in Form der Klebstoffschicht in etwa dem Querschnitt des Drahtes 14 entspricht. Es ist aber gemäß der Darstellung nach den Figuren auch möglich, dass das Klebstoffmittel 16 von seiner Dicke her den Draht 14 mit seinem vorgegebenen Querschnitt nur teilweise aufnimmt und dergestalt einbettet.

An das genannte Klebstoffmittel 16 schließt sich ein erstes Abdeckband 18 an, das breiter ist als das Trägerband 10, so dass sich freie Seitenrandbereiche 20 des Abdeckbandes 10 beidseits über die zugeordneten Längsränder des Trägerbandes 10 hinaus erstrecken. Wie des weiteren die Figuren zeigen, ist in Übereinanderanordnung dem ersten Abdeckband 18 nachfolgend ein weiteres streifenförmiges Klebstoffmittel 16 aufgebracht, das der Fixierung eines weiteren zweiten Abdeckbandes 22 längs dessen Unterseite dient. Auch dieses weitere Abdeckband 22 erstreckt sich mit seinen beiden freien Seitenrandbereichen 24 über die zuordenbaren Längsränder des Trägerbandes 10 hinaus. Die Breiten der jeweils eingesetzten Abdeckbänder 18,22 sind frei vorgebbar und orientieren sich in ihrer Ausgestaltung an den Querschnittsformen der jeweiligen Einschäumpfeife als Schaumformteil. Demgemäß besteht die Möglichkeit, auch in asymmetrischer Anordnung ein Abdeckband 18 oder 22 breiter oder gleich breit auszugestalten, wie das jeweils benachbart gegenüberliegende Abdeckband 22 bzw. 18. Ferner braucht die erfindungsgemäße Anordnung nicht auf eine 2er-Anordnung an Abdeckbändern beschränkt zu sein, sondern in Abhängigkeit des Anwendungsfalles kann die Stapelanzahl entsprechend erhöht werden. Bei der gezeigten Anordnung des Haftverschlußteils in seiner Gebrauchsstellung ist aber das obenliegende Abdeckband 22 etwa um ein Drittel breiter als das unmittelbar nachfolgende, darunterliegende Abdeckband 18.

Das jeweilige Abdeckband 18,22 kann aus einem textilen Werkstoff, aus einem Vlies oder aus einem vorzugsweise offenporigen Kunststoffgewebe bestehen, um dergestalt eine gute Verhaftung des Schaumes zumindest mit dem oberen Abdeckband 22 zu erreichen. Dergestalt ist dann eine sichere Verbindung des Haftverschlußteils mit dem nicht näher dargestellten Formschaum erreicht.

Die Darstellung nach der Fig.2 bezieht sich auf die Verwendung eines Haftverschlußteils gemäß der Darstellung nach der Fig.1. In der Fig.2 ist im Querschnitt ein Teil einer Einschäumform als Formgebungswerkzeug gezeigt, die man in der Fachsprache auch mit Einschäumpfeife 26 bezeichnet. Die dahingehende Einschäumpfeife 26 bildet im Querschnitt eine kanalartige Einschäumform aus mit einem Bodenteil 28 sowie mit zwei vertikal in gleicher Richtung und gleicher Höhe vorkragenden Seitenwänden 30. Ferner ist im Bodenteil 28 der Einschäumpfeife 26 ein leistenförmiger Magnetkörper 32 eingelassen, der als Teil eines ferromagnetischen Haftsystems mit den korrespondierenden Bestandteilen des Haftverschlußteils nach der Fig.1 zusammenwirkt. Hierzu kann vorgesehen sein, dass das jeweilige Abdeckband 18,22 und/oder das Trägerband 10 und/oder die Verhakungselemente 12 und/oder das Klebstoffmittel 16 zumindest teilweise ferromagnetische Eigenschaften aufweisen. Die hierzu vorzugsweise eingesetzten Eisenpartikel können in das jeweilige Element des Haftverschlußteils integriert und/oder in der Art einer Beschichtung auf der jeweiligen Komponente aufgebracht sein. Ferner besteht die Möglichkeit, ein ferromagnetisches Pulver in der Art einer Beschichtungspaste aufzutragen. In Abhängigkeit, welche Komponenten des Haftverschlußteils man ferromagnetisch, wie beschrieben, ausrüstet, ergibt sich aber vorzugsweise eine vollflächige Anlage mit dem Magnetkörper 32 der Einschäumform 26.

Wie die Darstellung nach der Fig.2 des weiteren zeigt, ist die Verwendung des beschriebenen erfindungsgemäßen Haftverschlußteils derart, dass es in das kanalartige Einschäumwerkzeug 26 eingelegt mit den beiden Seitenrandbereichen 20 des ersten Abdeckbandes 18 in innerer Anlage ist mit den Seitenwänden 30 des Einschäumwerkzeuges 26 und dass das weitere Abdeckband 22 mit seinen beiden Seitenrandbereichen 24 von oben her zumindest teilweise die freien Enden 34 dieser Seitenwände 30 übergreift. Dringt nun Schaummaterial in die Einschäumform ein, wird dieses über den ersten Abdichtbereich gebildet zwischen den beiden Seitenrandbereichen 24 und freien Enden 34 der Seitenwände 30 zurückgehalten und etwaig dennoch eindringendes Schaumaterial wird dann über das zweite Abdichtsystem, bestehend aus den Seitenrandbereichen 20 des Abdeckbandes 18 und der Innenseite der beiden Seitenwände 30 des Einschäumwerkzeuges 26 zurückgedrängt. Dabei wird die Dichtwirkung des zweiten Abdichtsysterns noch dadurch erhöht, dass der einströmende Schaum das Abdeckband 18 mit seinen beiden Seitenrandbereichen 20 gegen die Seitenwände 30 drückt.

Als besonders günstig für die Wirksamkeit der Abdichtung hat es sich erwiesen, die jeweiligen Seitenrandbereiche 20,24 flügelartig über das sonstige Trägerband 10 vorstehen zu lassen, insbesondere winkelförmige Abknickbereiche vorzusehen, wobei sich die Seitenrandbereiche 20 gegenüber der Horizontalen in einem Winkelbereich zwischen 20° bis 45°, vorzugsweise von 30°, erstrecken und die weiteren zweiten Seitenrandbereiche 24 gegenüber der Horizontalen um einen Winkel von 30° bis 60°,vorzugsweise von ca. 45°.

Das erfindungsgemäße Haftverschlußteil ist insbesondere für Flug- oder Fahrgastsitze geeignet und dient dazu, Sitzbezüge an Schaumkörperteilen zu befestigen, wobei die einen Haftverschlußteile in das Polsterschaummaterial beim Herstellen des jeweiligen Sitzes mit eingeschäumt werden und das Haftverschlußteil mit den korrespondierenden Verhakungselementen am Polsterbezugsmaterial festgelegt wird.

## Patentansprüche

1. Haftverschlußteil mit einem Trägerband (10) mit auf diesem angeordneten Verhakungselementen (12) sowie mit einem das Trägerband (10) auf der von den Verhakungselementen (12) abgewandten Seite überdeckenden Abdeckband (18), das breiter ist als das Trägerband (10), so dass sich freie Seitenrandbereiche (20) des Abdeckbandes (18) beidseits über die zugeordneten Längsränder des Trägerbandes (10) hinaus erstrecken, wobei mindestens ein weiteres Abdeckband (22) vorhanden ist, das sich mit seinen freien Seitenrandbereichen (24) gleichfalls über die zuordenbaren Längsränder des Trägerbandes (10) hinaus erstreckt, wobei das Haftverschlussteil in ein kanalartiges Einschäumwerkzeug (26) einlegbar ist und hierbei zumindest mit den beiden Seitenrandbereichen (20) des Abdeckbandes (18) in Anlage bringbar ist mit Seitenwänden (30) des Einschäumwerkzeuges (26), wobei sich beim in das Einschäumwerkzeug (26) eingelegtem Haftverschlussteil die Seitenrandbereiche (20) gegenüber der Horizontalen in einem Winkelbereich zwischen 20° bis 45° erstrecken, und wobei sich die weiteren zweiten Seitenrandbereiche (24) gegenüber der Horizontalen in einem Winkelbereich zwischen 30° bis 60° erstrecken, und von oben her zumindest teilweise die freien Enden (34) der Seitenwände (30) übergreifen, so dass in die Einschäumform eindringendes Schaummaterial über einen ersten Abdichtbereich, gebildet zwischen den beiden Seitenrandbereichen (24) und den freien Enden (34) der Seitenwände (30), zurückgehalten ist und ein etwaig dennoch eindringendes Schaummaterial über das zweite Abdichtsystem, bestehend aus den Seitenrandbereichen (20) des Abdeckbandes (18) und der Innenseite der beiden Seitenwände (30) des Einschäumwerkzeuges (26), zurückgedrängt ist.

2. Haftverschlußteil nach Anspruch 1, **dadurch gekennzeichnet, dass** die jeweiligen Abdeckbänder (18,22) in ihrer Breite unterschiedlich und in einer Stapelfolge übereinander angeordnet sind.

3. Haftverschlußteil nach Anspruch 2, **dadurch gekennzeichnet, dass** in seiner Gebrauchsstellung das in der Stapelfolge jeweils oben liegende Abdeckband (22) ein Viertel bis um die Hälfte, vorzugsweise etwa ein Drittel, breiter ist als das unmittelbar nachfolgende, darunterliegende Abdeckband (18).

4. Haftverschlußteil nach einem der Ansprüche 1 bis 3, **dadurch gekennzeichnet, dass** das jeweilige Abdeckband (18) über ein Klebstoffmittel (16) mit dem benachbarten Abdeckband (22) oder mit dem Trägerband (10) verbunden ist.

5. Haftverschlußteil nach einem der Ansprüche 1 bis 4, **dadurch gekennzeichnet, dass** das jeweilige Abdeckband (18,22) aus einem textilen Werkstoff, aus einem Vlies oder aus einem Kunststoffgewebe besteht und dass die Verhakungselemente (12) aus Polyamid oder Polypropylen bestehen.

6. Haftverschlußteil nach einem der Ansprüche 1 bis 5, **dadurch gekennzeichnet, dass** das Trägerband (10) mit den Verhakungselementen (12) durch einen Extrusions- oder Gießvorgang erhalten ist.

7. Haftverschlußteil nach einem der Ansprüche 4 bis 6, **dadurch gekennzeichnet, dass** das jeweilige Abdeckband (18,22), das Trägerband (10), die Verhakungselemente (12) und/oder das Klebstoffmittel (16) zumindest teilweise ferromagnetische Eigenschaften aufweisen.

8. Haftverschlußteil nach einem der Ansprüche 1 bis 7, **dadurch gekennzeichnet, dass** es ein Aussteifungselement aufweist, das vorzugsweise als Biegedraht (14) ausgebildet sich längs des Trägerbandes (10) erstreckt und Bestandteil eines ferromagnetischen Verbindungssystems ist.

9. Verwendung eines Haftverschlußteils nach einem der Ansprüche 1 bis 8, **dadurch gekennzeichnet, dass** es in ein kanalartiges Einschäumwerkzeug (26) eingelegt zumindest mit den beiden Seitenrandbereichen (20) eines Abdeckbandes (18), in Anlage ist mit den Seitenwänden (30) des Einschäumwerkzeuges (26) und dass zumindest ein weiteres Abdeckband (22) mit seinen beiden Seitenrandbereichen (24) zumindest teilweise die freien Enden (34) dieser Seitenwände (30) übergreift.

## Claims

1. An adhesive fastening part having a support strip (10) with interlocking elements (12) arranged over the latter, and having a cover strip (18) on the side facing away from the interlocking elements (12) covering the support strip (10) and that is wider than the support strip (10) so that free side edge regions (20) of the cover strip (18) extend on both sides beyond the assigned long edges of the support strip (10), there being at least one further cover strip (22) that also extends with its free side edge regions (24) beyond the assignable long edges of the support strip (10), the adhesive fastening part being insertable into a channel-like foam injection tool (26) and being able to be brought into contact here with at least the two side edge regions (20) of the cover strip (18) with the side walls (30) of the foam injection tool (26), with the adhesive fastening part inserted into the foam injection tool (26) the side edge regions (20) extending at an angle in the range of between 20° and 45° in relation to the horizontal, and the further second side edge regions (24) extending at an angle in the range of between 30° and 60° in relation to the horizontal, and at least partially overlapping the free ends (34) of the side walls (30) from above so that foam material penetrating into the foam injection mould is retained by means of a first sealing region, formed between the two side edge regions (24) and the free ends (34) of the side walls (30), and any foam material which nevertheless penetrates being forced back by means of the second sealing system consisting of the side edge regions (20) of the cover strip (18) and the interior of the two side walls (30) of the foam injection tool (26).

2. The adhesive fastening part according to Claim 1, **characterised in that** the respective cover strips (18, 22) differ in width and are arranged one above the other in a stacking sequence.

3. The adhesive fastening part according to Claim 2, **characterised in that** in its position for use the respective uppermost cover strip (22) in the stacking sequence is one quarter to one half, preferably approximately one third, wider than the immediately following subjacent cover strip (18).

4. The adhesive fastening part according to any of Claims 1 to 3, **characterised in that** the respective cover strip (18) is connected to the adjacent cover strip (22) or to the support strip (10) by an adhesive means (16).

5. The adhesive fastening part according to any of Claims 1 to 4, **characterised in that** the respective cover strip (18, 22) is made of a textile material, a non-woven material or a plastic fabric, and that the interlocking elements (12) are made of polyamide or polypropylene.

6. The adhesive fastening part according to any of Claims 1 to 5, **characterised in that** the support strip (10) with the interlocking elements (12) is obtained by an extrusion or casting process.

7. The adhesive fastening part according to any of Claims 4 to 6, **characterised in that** the respective cover strip (18, 22), the support strip (10), the interlocking elements (12) and/or the adhesive means (16) at least partially possess ferromagnetic properties.

8. The adhesive fastening part according to any of Claims 1 to 7, **characterised in that** it has a stiffening element, which is preferably in the form of a bending wire (14), extends along the support strip (10) and is a component of a ferromagnetic connecting system.

9. Use of an adhesive fastening part according to any of Claims 1 to 8, **characterised in that** it is inserted into a channel-like foam injection tool (26), at least with the two side edge regions (20) of a cover strip (18), is in contact with the side walls (30) of the foam injection tool (26), and that at least one further cover strip (22) with its two side edge regions (24) at least partially overlaps the free ends (34) of these side walls (30).

## Revendications

1. Partie de fermeture autoagrippante comprenant un ruban (10) de support sur lequel sont disposés les éléments (12) d'accrochage, ainsi qu'un ruban (18) de recouvrement, recouvrant le ruban (10) de support sur la face éloignée des éléments (12) d'accrochage et plus large que le ruban (10) de support de manière à ce que des zones (20) marginales latérales libres du ruban (18) de recouvrement s'étendent des deux côtés au-delà des bords longitudinaux associés du ruban (10) de support, dans laquelle il y a au moins un autre ruban (22) de recouvrement qui s'étend, par ses zones (24) de bord latérales libres, également au-delà des bords longitudinaux pouvant être associés du ruban (10) de support, la partie de la fermeture autoagrippante pouvant être mise dans un outil (26) de moussage de type à canal et être ainsi, au moins par les deux zones (20) latérales du ruban (18) de recouvrement, être mise en contact avec des parois (30) latérales de l'outil (26) de moussage, les zones (20) de bord latérales faisant, lorsque la partie de la fermeture autoagrippante est insérée dans l'outil (26) de moussage, un angle dans une plage angulaire comprise entre 20° et 45° avec l'horizontal et les deuxièmes autres zones (24) de bord latérales faisant un angle dans une plage angulaire comprise entre 30° et 60° avec l'horizontal et à partir du haut empiétant au moins en partie sur les extrémités (34) libres des parois (30) latérales de manière à ce que de la matière mousse pénétrant dans le moule de moussage soit retenue par une première zone d'étanchéité, formée entre les deux zones (24) de bord latérales et les extrémités (34) libres des parois (30) latérales et de manière à ce que de la matière mousse pénétrant toutefois éventuellement soit refoulée par le deuxième système d'étanchéité, constitué des zones (20) de paroi latérales du ruban (18) de recouvrement et de la face intérieure des deux parois (30) de l'outil (26) de moussage.

2. Partie de fermeture autoagrippante suivant la revendication 1, **caractérisée en ce que** les rubans (18, 22) de recouvrement respectifs sont de largeurs différentes et disposés l'un au dessus de l'autre suivant un empilement.

3. Partie de fermeture autoagrippante suivant la revendication 2, **caractérisée en ce que**, en sa position d'usage, le ruban (22) de recouvrement, respectivement en haut dans l'empilement, est plus large d'un quart à la moitié, de préférence d'à peu près un tiers, que le ruban (18) de recouvrement sous-jacent immédiatement suivant.

4. Partie de fermeture autoagrippante suivant l'une des revendications 1 à 3, **caractérisée en ce que** le ruban (18) de recouvrement respectif est relié au ruban (22) de recouvrement voisin ou au ruban (10) de support par un agent (16) adhésif.

5. Partie de fermeture autoagrippante suivant l'une des revendications 1 à 4, **caractérisée en ce que** le ruban (18, 22) de recouvrement respectif est en une matière textile, en un non-tissé ou en un tissé en matière plastique et **en ce que** les éléments (12) d'accrochage sont en polyamide ou en polypropylène.

6. Partie de fermeture autoagrippante suivant l'une des revendications 1 à 5, **caractérisée en ce que** le ruban (10) de support est obtenu avec les éléments (12) d'accrochage par une opération d'extrusion ou de coulée.

7. Partie de fermeture autoagrippante suivant l'une des revendications 4 à 6, **caractérisée en ce que** le ruban (18, 22) de recouvrement respectif, le ruban (10) de support, les éléments (12) d'accrochage et/ou l'agent (16) adhésif ont au moins en partie des propriétés ferromagnétiques.

8. Partie de fermeture autoagrippante suivant l'une des revendications 1 à 7, **caractérisée en ce qu'**il a un élément de raidissement qui, constitué de préférence sous la forme d'un fil (14) de flexion, s'étend le long du ruban (10) de support et fait partie d'un système de liaison ferromagnétique

9. Utilisation d'une partie de fermeture autoagrippante suivant l'une des revendications 1 à 8, **caractérisée en ce que**, insérée dans un outil (26) de moulage de type à canal, elle est en contact, au moins par les deux zones (20) de bord latérales d'un ruban (18) de recouvrement, avec les parois (30) latérales de l'outil (26) de moussage et **en ce qu'**au moins un autre ruban (22) de recouvrement empiète par ses deux zones (24) de bord latérales au moins en partie sur les extrémités (34) libres de ces parois (30) latérales.
